# FASCICULE DE BREVET EUROPEEN

(11) **EP 4 204 314 B1**
(45) Date de publication et mention de la délivrance du brevet: **10.07.2024**
(21) Numéro de dépôt: 21770048.3
(22) Date de dépôt: 24.08.2021
(51) Int. Cl.: B65D 5/68, B65D 77/06, B65D 83/00

(54) **DISTRIBUTEUR DE PRODUIT LIQUIDE OU PÂTEUX ET PROCÉDÉ DE DISTRIBUTION DE PRODUIT LIQUIDE OU PÂTEUX AVEC UN TEL DISTRIBUTEUR**
SPENDER FÜR EIN FLÜSSIGES ODER PASTÖSES PRODUKT UND VERFAHREN ZUR AUSGABE EINES FLÜSSIGEN ODER PASTÖSEN PRODUKTS MIT EINEM SOLCHEN SPENDER
LIQUID OR PASTY PRODUCT DISPENSER, AND METHOD FOR DISPENSING A LIQUID OR PASTY PRODUCT WITH SUCH A DISPENSER

(30) Priorité: 27.08.2020 FR 2008746
(43) Date de publication de la demande: 05.07.2023
(73) Titulaire: Marchais Freres, 44470 Thouaré-sur-Loire (FR)
(72) Inventeur: MARCHAIS, Philippe, 44120 VERTOU (FR)
(74) Mandataire: Ipsilon
(86) Numéro de dépôt international: PCT/FR2021/051478
(87) Numéro de publication internationale: WO 2022/043633

(56) Documents cités:
- US-A- 5 803 346

## Description

La présente invention concerne un distributeur de produit liquide ou pâteux ainsi qu'un procédé de distribution de produit liquide ou pâteux avec un tel distributeur.

Elle concerne en particulier un distributeur de produit liquide ou pâteux comprenant un emballage rigide à l'intérieur duquel est logée une poche souple renfermant le produit à distribuer, ladite poche étant munie d'un robinet, ledit distributeur présentant au moins une configuration d'utilisation dans laquelle le robinet fait au moins partiellement saillie de l'emballage.

Les distributeurs de liquide, et plus précisément des contenants à emballage rigide, généralement cartonné, renfermant une poche souple sont connus comme l'illustre le brevet US 5 803 346. Ces distributeurs sont couramment désignés "bag-in-box ^{®}" ou "BIB". Ils sont utilisés pour contenir des boissons (vins, jus de fruits, lait etc.) ou d'autres liquides alimentaires (huiles, etc.) et même des liquides non alimentaires (lessives liquides etc.). Leur utilisation connaît une forte croissance. Ces contenants offrent de nombreux avantages, en termes de conservation, de praticité (utilisation, stockage) et d'impact écologique.

Les distributeurs de type "bag-in-box ^{®}" permettent un écoulement du liquide par un robinet anti-retour d'air, sans avoir à déplacer le contenant en lui-même. La manipulation du robinet se fait classiquement d'une main, en présentant simplement le récipient ou verre à remplir. Ce mode d'utilisation à la façon d'une fontaine est particulièrement apprécié.

Les utilisateurs constatent néanmoins qu'il reste toujours une quantité résiduelle de liquide à l'intérieur de la poche souple, en fin d'usage, malgré l'ouverture du robinet. Ce phénomène s'explique naturellement par la hauteur du robinet sur l'emballage extérieur, qui est supérieure à celle du fond de la poche souple. Pour des raisons de fabrication et d'assemblage, le robinet ne peut en effet être placé au point le plus bas du dispositif, ce qui implique qu'une quantité résiduelle de liquide reste piégée en dessous du niveau du robinet.

Cette situation conduit soit à extraire la poche souple de l'emballage rigide en fin d'usage, soit à pencher le dispositif pour mieux répartir le liquide vis-à-vis du robinet et faciliter son écoulement, soit à gâcher une quantité de liquide lorsque l'emballage et la poche sont jetés. Dans tous les cas, les dispositifs actuels s'avèrent peu pratiques dans cette phase d'utilisation. Les manipulations sont peu pratiques, indélicates, notamment dans des situations de réception ou lorsqu'une productivité est recherchée, par exemple dans des restaurants (ouverture de l'emballage rigide, extraction de la poche, écoulement de la boisson en maintenant la poche au-dessus du robinet, rangement de la poche et de l'emballage cartonné, risque de goutes et de tâches sur un vêtement etc.).

On connaît dans l'art antérieur le document EP 2 251 272 décrivant un contenant de type "bag-in-box ^{®}" proposant une solution à ce problème. Ce contenant comprend un emballage extérieur rigide constitué d'une ou plusieurs enveloppes en carton dans laquelle est logée une poche souple. Un support est prévu pour faciliter l'écoulement du liquide par le robinet lorsque le niveau est insuffisant. Ce support comporte une base située sous la poche souple, reliée à une partie frontale épousant la paroi de l'enveloppe qui est traversée par le robinet. La partie frontale s'étend sur toute la hauteur de l'enveloppe et est accrochée en partie haute à un rabat situé au sommet de l'emballage rigide, permettant de manoeuvrer la partie frontale depuis l'extérieur et de transmettre le déplacement à la base. En outre, il est prévu des moyens d'assistance aux précédents moyens consistant à soulever la base dans une zone opposée à la partie frontale. Ces moyens d'assistance sont constitués d'une cordelette ou ficelle nouée à une fente de la base, qui est apte à être tirée depuis l'extérieur de l'emballage.

Un tel dispositif est relativement complexe, requiert de nombreuses pièces et découpes dans l'emballage rigide et/ou le support. Il requiert également des opérations de fixation contraignantes entre l'emballage rigide et le support. Il est en outre peu adapté au mode de conditionnement industriel des distributeurs à poche souple classiques du commerce, et à leur utilisation, dans laquelle le consommateur installe lui-même le robinet dans une ouverture préformée à cet effet, sans ouvrir complètement l'emballage rigide par ses rabats. En outre, la manipulation du support dans le document précité ne permet pas de conserver l'aspect compact et fermé d'origine du distributeur.

Ces contraintes de vidange amènent les fabricants de distributeurs à positionner le robinet en partie basse de l'emballage extérieur, ce qui oblige à positionner un tel distributeur sur un coin de table pour permettre le remplissage d'un verre positionné sous le robinet, le verre pouvant alors s'étendre à un niveau inférieur au niveau du plateau de table sur lequel le distributeur est posé. Cette utilisation s'avère peu pratique puisque l'utilisateur doit lors de l'actionnement du robinet tenir en parallèle son verre. L'usage d'un tel distributeur à la manière d'une fontaine en positionnant ce distributeur au milieu de la table est donc empêché.

Un but de l'invention est de proposer un distributeur du type précité dont la conception permet une utilisation du distributeur à la manière d'une fontaine avec la possibilité de poser un verre sur la surface sur laquelle le distributeur est posé sans avoir à tenir le verre au cours de son remplissage et ce, sans nuire aux performances du distributeur en termes de vidange de la poche.

Un autre but de l'invention est de proposer un distributeur du type précité dont la conception permet une distribution maximale de liquide ne nécessitant ni déplacement du distributeur, ni extraction de la poche souple tout en autorisant l'utilisation du distributeur à la manière d'une fontaine jusqu'au dernier verre.

A cet effet, l'invention a pour objet un distributeur de produit liquide ou pâteux, ledit distributeur comprenant un emballage rigide à l'intérieur duquel est logée une poche souple de stockage du produit à distribuer, ladite poche étant munie d'un robinet, ledit distributeur présentant au moins une configuration d'utilisation dans laquelle le robinet fait au moins partiellement saillie de l'emballage, caractérisé en ce que l'emballage, qui se présente sous forme d'une boîte, comprend un corps et un couvercle emboîtables pour un montage à emboîtement coulissant dans le sens d'un rapprochement ou d'un écartement l'un de l'autre, en ce que le robinet fait, en configuration d'utilisation, au moins partiellement saillie de l'emballage à travers un orifice ménagé dans le couvercle, en ce que le corps est un corps creux tubulaire comprenant un fond et une paroi latérale périphérique pour délimiter une cavité dite ouverte munie d'une ouverture, en ce que le corps est un corps réversible présentant une première et une seconde positions d'insertion à emboîtement coulissant dans le couvercle, en ce que, dans la première position du corps, l'ouverture de la cavité orientée en direction de l'intérieur de l'emballage est fermée par le couvercle, et en ce que, dans la seconde position du corps, l'ouverture de la cavité est orientée en direction de l'extérieur de l'emballage pour être accessible depuis l'extérieur de l'emballage. Grâce à cette conception, le remplissage d'un verre placé sous le robinet, sans avoir à tenir le verre, est possible tout en autorisant une vidange complète de la poche.

De plus, selon l'invention, dans la seconde position du corps, la poche est disposée entre le fond dudit corps et le couvercle aptes à presser la poche à l'état entraîné en déplacement relatif à coulissement dans le sens d'un rapprochement l'un de l'autre. La poche souple est une poche déformable. Cette poche est compressible. Le fond du corps et le couvercle forment donc, dans la seconde position du corps, des éléments presseurs d'une presse entre lesquels la poche est prise en sandwich. Cette presse peut être actionnée par gravité. En effet, le couvercle est monté, sous l'effet de son propre poids, librement déplaçable à coulissement dans le sens d'un rapprochement du fond du corps au fur et à mesure de la vidange de la poche à l'état positionné du couvercle au-dessus du corps et en seconde position du corps. Cette presse peut également être actionnée par l'utilisateur sous l'effet par exemple d'une pression exercée sur le couvercle. Ainsi, le corps est un pousseur apte à permettre, par contact d'appui avec la poche, la vidange de la poche à l'état entraîné en déplacement relatif à coulissement du corps et du couvercle dans le sens d'un rapprochement l'un de l'autre.

Selon un mode de réalisation de l'invention, ledit distributeur présente au moins une configuration de stockage dans laquelle le robinet est renfermé à l'intérieur de l'emballage. Cette disposition permet de protéger le robinet pendant la phase de stockage du distributeur avant la première utilisation. Ainsi, l'orifice ménagé dans le couvercle peut être un orifice obturable dont l'obturateur peut être éliminé ou partiellement détruit au moment de la première utilisation pour permettre au robinet de faire saillie de l'emballage à travers ledit orifice.

Selon un mode de réalisation de l'invention, le corps est disposé dans la première position au moins dans la configuration de stockage. Il en résulte une compacité du distributeur en configuration de stockage.

Selon un mode de réalisation de l'invention, le corps est disposé dans la seconde position au moins dans la configuration d'utilisation.

Selon un mode de réalisation de l'invention, l'emballage est en carton.

Selon un mode de réalisation de l'invention, le couvercle et le corps forment, à l'état emboîté, en configuration d'utilisation de l'emballage, et en deuxième position du corps, un emballage présentoir avec le couvercle disposé au-dessus dudit corps. Le couvercle est, à l'état monté à emboîtement coulissant du corps et du couvercle, disposé à recouvrement au moins partiel du corps. Le couvercle recouvre donc au moins partiellement le corps en première et en seconde positions du corps.

Selon un mode de réalisation de l'invention, l'emballage présentoir affecte la forme d'une colonne.

Selon un mode de réalisation de l'invention, le corps est muni, côté fond dudit corps, d'un décroché de la paroi latérale de périphérie du corps pour ménager un espace à l'intérieur duquel au moins une partie du robinet est apte à prendre place en seconde position dudit corps à l'état rapproché du corps et du couvercle.

La présence de ce décroché permet d'optimiser la position de fin de course de rapprochement du corps et du couvercle.

Selon un mode de réalisation de l'invention, le couvercle est un élément tubulaire comprenant un conduit ouvert à l'une de ses extrémités pour un montage à emboîtement coulissant avec le corps de l'emballage et fermé à son extrémité opposée par une face formant fond, ladite face formant fond étant une face mobile montée mobile entre une position fermée et une position ouverte de ladite extrémité, le conduit étant muni au niveau de son extrémité fermée par la face formant fond d'une encoche formant l'orifice ménagé dans le couvercle à travers lequel le robinet fait au moins partiellement saillie. Cette disposition permet d'introduire la poche de produit par la face formant fond du couvercle dans l'emballage y compris à l'état emboîté du corps et du couvercle de l'emballage. Cette configuration permet également de coupler, au moment de l'insertion de la poche de produit dans l'emballage, la poche au couvercle via le robinet introduit dans l'orifice du couvercle. La réalisation de l'orifice sous forme d'une encoche ouverte en direction de la face formant fond du couvercle rend ce montage particulièrement aisé.

Selon un mode de réalisation de l'invention, le distributeur comprend un accumulateur de froid, tel qu'une plaque eutectique ou un bac à glace, ledit accumulateur de fond étant positionnable à l'intérieur de la cavité du corps de l'emballage dans la seconde position du corps. La cavité du corps peut ainsi former une enceinte réfrigérée.

L'invention a encore pour objet, un procédé de distribution de produit liquide ou pâteux avec un distributeur de produit liquide ou pâteux conforme à celui décrit ci-dessus, caractérisé en ce que le corps étant initialement en première position, le procédé comprend, pour le passage du corps de la première à la seconde position, une étape de déboîtement du corps du couvercle, une étape de pivotement à 180° du corps et une étape de ré-emboîtement du corps à l'intérieur du couvercle avant actionnement du robinet.

### Brève description des dessins

L'invention sera bien comprise à la lecture de la description suivante d'exemples de réalisation, en référence aux dessins annexés dans lesquels :
[Fig. 1] représente une vue schématique en transparence d'un distributeur conforme à l'invention en configuration de stockage et en première position du corps ;
[Fig. 2] représente une vue schématique en transparence d'un distributeur conforme à l'invention en configuration d'utilisation et à l'état déboîté du corps du couvercle ;
[Fig. 3] représente une vue schématique en transparence d'un distributeur conforme à l'invention en configuration d'utilisation du distributeur et en seconde position du corps ;
[Fig. 4] représente une vue schématique en transparence d'un distributeur conforme à l'invention en configuration d'utilisation du distributeur, en seconde position du corps et à l'état actionné du robinet ;
[Fig. 5] représente une vue schématique en transparence d'un distributeur conforme à l'invention en configuration d'utilisation du distributeur, en seconde position du corps et à l'état actionné du robinet ;
[Fig. 6] représente une vue schématique en transparence d'un distributeur conforme à l'invention en configuration d'utilisation du distributeur, en seconde position du corps et à l'état actionné du robinet, la poche étant quasiment vide ;
[Fig. 7] représente une vue en perspective du distributeur ;
[Fig. 8] représente une vue en perspective du corps de l'emballage du distributeur pour visualiser le décroché ;
[Fig. 9] représente une vue en perspective du distributeur.

Comme mentionné ci-dessus, l'invention a pour objet un distributeur 1 de produit liquide ou pâteux du type "bag-in-box ^{®}" comme représenté à la figure 7. Le distributeur 1 comprend un emballage 2 extérieur rigide renfermant une poche 3 souple visible, par exemple, à la figure 3. Les termes "rigide" et "souple" s'entendent ici de façon relative.

L'emballage 2 rigide est généralement en carton, tandis que la poche 3 souple est en matière plastique. Cette poche 3 souple est donc une poche déformable. Cette poche 3 peut se déformer sous l'effet d'une pression exercée sur ladite poche 3. Cette poche 3 est une poche de stockage du produit liquide ou pâteux à distribuer. Cette poche 3 renferme donc le produit à distribuer avant distribution.

Cette poche 3 est munie d'un robinet 4 d'écoulement. Le robinet 4 est classiquement soudé ou collé par sa base sur l'une des faces de la poche 3. Ce robinet 4 anti-retour d'air est bien connu à ceux versés dans cet art et comprend, dans l'exemple représenté, de manière en soi connue, un corps de robinet disposé verticalement en configuration d'utilisation du distributeur 1 et deux ailes s'étendant de part et d'autre dudit corps, ledit corps du robinet étant raccordé à la poche 3 par une partie appelée base ou col du robinet 4.

L'emballage 2 se présente, quant à lui, sous forme d'une boîte comprenant un corps 5 et un couvercle 6 emboîtable. Ce corps 5 et ce couvercle 6 sont, à l'état emboîté, avec le couvercle 6 venant à recouvrement au moins partiel du corps 5, montés à emboîtement coulissant dans le sens d'un rapprochement ou d'un écartement l'un de l'autre.

Le corps 5 est un corps creux tubulaire comprenant un fond 8 et une paroi 9 latérale périphérique reliée audit fond 8. Dans les exemples représentés, la paroi 9 latérale périphérique entoure le fond 8. La paroi 9 latérale périphérique délimite avec le fond 8 une cavité 12 ouverte dont l'ouverture est représentée en 11 aux figures.

Dans les exemples représentés, le corps 5 est un corps cylindrique de section circulaire, mais tout autre forme de section peut être envisagée sans sortir du cadre de l'invention.

Le couvercle 6 est également un élément tubulaire et comprend également une face formant fond et une paroi latérale périphérique reliée à ladite face formant fond. Le couvercle 6 vient à recouvrement partiel du corps 5 à l'état monté à emboîtement coulissant du corps 5 et du couvercle 6.

Le distributeur 1 présente au moins une configuration d'utilisation dans laquelle le robinet 4 fait au moins partiellement saillie de l'emballage 2. Dans cette configuration d'utilisation, le distributeur 1 est généralement disposé verticalement avec le couvercle 6 disposé au-dessus du corps 5.

Le robinet 4 fait, en configuration d'utilisation, au moins partiellement saillie de l'emballage à travers un orifice 7 ménagé dans le couvercle 6, comme illustré par exemple aux figures 2 à 6. Le positionnement du robinet 4 en partie haute de l'emballage permet de poser un verre 13 sous le robinet 4 comme illustré aux figures 3 à 6.

Dans l'exemple représenté, le distributeur 1 présente en outre une configuration de stockage dans laquelle le robinet 4 est renfermé à l'intérieur de l'emballage 2. En effet, lors du conditionnement, la poche 3 est introduite dans l'emballage 2 en disposant le robinet 4 vers le corps 5 pour un écoulement vers le corps 5 et en regard de l'orifice 7 ménagé dans le couvercle.

Cet orifice 7 est généralement un orifice 7 obturable devant être ouvert. En configuration de stockage, cet orifice 7 est donc fermé. Cet orifice 7 peut être découpé ou préformé.

L'installation du robinet 4, dans la configuration d'utilisation du distributeur 1, est assurée par l'utilisateur lui-même. Ce dernier enfonce ou déchire la partie préformée ou découpée de la paroi du couvercle obturant l'orifice 7 pour obtenir l'ouverture dudit orifice 7 autorisant le positionnement du robinet 4 en saillie partielle de l'emballage 2 après passage partiel dudit robinet 4 à travers ledit orifice 7 ouvert.

Généralement, l'orifice 7 ménagé est de dimension suffisante à l'état ouvert pour permettre la préhension du robinet 4 situé dans l'emballage rigide en configuration de stockage et son installation dans l'orifice 7 dans une position d'utilisation dans laquelle le col du robinet 4 coïncide avec le bord de l'orifice 7. Le robinet 4 est ainsi opérationnel. Le passage de la configuration de stockage à la configuration d'utilisation du distributeur 1 est visible aux figures 1 et 2.

En variante, l'orifice 7 peut être ouvert en configuration de stockage. Tel est le cas dans l'exemple de la figure 9. Dans ce mode de réalisation, le couvercle 6 est un élément tubulaire. Cet élément tubulaire peut être de section transversale quelconque en particulier carrée ou circulaire. Cet élément tubulaire comprend un conduit réalisé au moyen d'une paroi latérale périphérique, ce conduit étant ouvert à l'une de ses extrémités pour un montage à emboîtement coulissant avec le corps 5 de l'emballage 2 et fermé à son extrémité opposée par une face formant fond 15. Ladite face formant fond 15 est une face mobile montée mobile entre une position fermée et une position ouverte de ladite extrémité, le conduit est muni au niveau de son extrémité fermée par la face formant fond 15 d'une encoche formant l'orifice 7 ménagé dans le couvercle 6 à travers lequel le robinet 4 fait au moins partiellement saillie. Il est ainsi possible de charger la poche 3 souple dans l'emballage à l'état emboîté du corps et du couvercle de l'emballage. Il en résulte une simplicité du conditionnement.

Comme illustré aux figures 1 et 3, le corps 5 est un corps réversible présentant une première et une seconde positions d'insertion à emboîtement coulissant dans le couvercle 6. Dans la première position du corps 5, l'ouverture 11 de la cavité 10 orientée en direction de l'intérieur de l'emballage 2 est fermée par le couvercle 6. Dans la seconde position du corps 5, l'ouverture 11 de la cavité 10 est orientée en direction de l'extérieur de l'emballage 2 pour être accessible depuis l'extérieur de l'emballage 2.

Le corps 5 est disposé, dans la première position, au moins dans la configuration de stockage. Ainsi, la poche 3, qui est remplie de produit à distribuer, peut prendre place à l'intérieur de la cavité 12 du corps 5 comme illustré à la figure 1 pour limiter l'encombrement du distributeur 1 à l'état monté à emboîtement coulissant du corps 5 et du couvercle dans la première position dudit corps.

Le corps 5 est disposé, dans la seconde position, au moins dans la configuration d'utilisation lorsqu'une vidange de la poche 3 est possible. Le couvercle 6 et le corps 5 forment, à l'état emboîté en configuration d'utilisation de l'emballage 2 et en deuxième position du corps 5, un emballage dit présentoir avec le couvercle 6 disposé au-dessus du corps 5, cet emballage présentoir affectant la forme d'une colonne. Cette colonne peut être de section transversale quelconque.

On note, comme illustré à la figure 8, que le corps 5 peut être muni côté fond dudit corps 5 d'un décroché 12 ménagé au niveau de la paroi 9 latérale périphérique du corps 5. Ce décroché 12 est formé par un renfoncement de la paroi 9 latérale périphérique du corps 5 comme illustré à la figure 8. Le rôle de ce décroché 12 sera décrit ci-après.

Pour le passage du corps de la première à la seconde position, il convient, comme illustré aux figures 1 à 3, de déboîter le corps 5 du couvercle 6, de pivoter à 180° le corps 5, et de réemboîter le corps 5 à l'intérieur du couvercle 6 en introduisant le corps 5 par son fond 8 à l'intérieur dudit couvercle 6.

Dans la seconde position du corps 5, la poche 3 est disposée entre le fond 8 dudit corps 5 et le couvercle 6. Le fond 8 du corps 5 et le couvercle 6 sont ainsi aptes à presser la poche 3 à l'état entraîné en déplacement relatif à coulissement dans le sens d'un rapprochement l'un de l'autre. Ce pressage aide à la vidange de la poche 3, en particulier lorsque la poche 3 est presque vide. En effet, dans la seconde position du corps 5, le fond 8 du corps 5 et le couvercle 6, en particulier la face formant fond du couvercle 6, forment des éléments presseurs aptes à déformer par compression la poche 3 à l'état entraîné en déplacement relatif à coulissement dans le sens d'un rapprochement l'un de l'autre. Le corps 5 est ainsi un pousseur apte à permettre par contact d'appui avec la poche 3 la vidange de la poche 3 à l'état entraîné en déplacement relatif à coulissement du corps 5 et du couvercle 6 dans le sens d'un rapprochement l'un de l'autre.

En configuration d'utilisation, quand l'emballage 2 est en disposition verticale avec le couvercle 6 au moins partiellement disposé au-dessus du corps 5, comme illustré à la figure 3 par exemple, le couvercle 6 tend naturellement, sous l'effet de son poids à s'abaisser au fur et à mesure de la vidange de la poche 3 pour venir recouvrir de plus en plus le corps 5 de l'emballage. Ainsi, le niveau de remplissage de la poche peut être repéré aisément visuellement en fonction de la position relative à emboîtement du corps et du couvercle. Il est ainsi possible dans le monde de la restauration d'anticiper un changement de distributeur.

En fin de course de rapprochement du corps 5 et du couvercle 6, la poche 3 étant quasiment vide, l'utilisateur peut presser le couvercle 6 en direction du corps 5 pour aider, par compression supplémentaire de la poche 3, à la vidange de la poche 3.

Le corps 5 et le couvercle 6 forment, dans cette configuration d'utilisation, l'un, à savoir le couvercle, un élément presseur mobile, l'autre, à savoir le corps, un élément presseur statique.

Pour permettre une course de déplacement du corps 5 et du couvercle 6 dans le sens d'un rapprochement la plus grande possible, le corps 5 est, comme mentionné ci-dessus, muni côté fond du corps 5 d'un décroché 12. Ce décroché 12 permet de ménager, en seconde position du corps 5 entre la paroi latérale périphérique du corps et la paroi latérale périphérique du couvercle au niveau du fond du corps 5, un espace à l'intérieur duquel au moins une partie du robinet 4 est apte à prendre place en seconde position dudit corps 5 à l'état rapproché du corps 5 et du couvercle 6.

Ainsi, en position de fin de course de rapprochement, comme illustré à la figure 6, la poche 3 ressemble à une galette la plus plate possible prise en sandwich entre la face formant fond du couvercle et le fond du corps 5, une partie de la poche étant également prise en sandwich entre la base du robinet et le décroché de la paroi latérale périphérique du corps 5.

Toutefois, et comme l'illustre la figure 6, un remplissage d'un verre posé sur un support et disposé sous le robinet 4 reste encore possible en position de fin de course de rapprochement du corps et du couvercle pour permettre un remplissage du verre jusqu'à la vidange complète de la poche.

Pour parfaire l'ensemble, le distributeur 1 de produit peut comprendre un accumulateur de froid 14, tel qu'une plaque eutectique ou un bac à glace, ledit accumulateur de fond étant positionnable à l'intérieur de la cavité 10 du corps 5 de l'emballage 2 dans la seconde position du corps 5. Ainsi, une réfrigération du contenu de la poche 3 peut s'opérer.

En pratique, le fonctionnement d'un tel distributeur est donc tel que suit. Le distributeur 1 est en configuration de stockage et le corps 5 est en première position comme illustrée à la figure 1. Dans cette position, idéalement, le fond du corps 5 est en affleurement du bord libre de la paroi latérale périphérique du couvercle et la poche s'étend au moins partiellement à l'intérieur de la cavité dudit corps. Il est procédé à l'ouverture de l'orifice 7 pour le passage en configuration d'utilisation du distributeur comme l'illustre la figure 2 où le robinet 4 fait saillie de l'emballage 2. Le corps 5 est, par déboîtement, sorti du couvercle 2 pivoté à 180° et introduit par son fond dans le couvercle (figure 3) de sorte que la poche restée solidaire du couvercle repose en appui sur le fond du corps 5. Dans cette seconde position du corps 5, le distributeur 1 qui est, en configuration d'utilisation avec le couvercle au-dessus du corps, prêt à fonctionner. Il suffit de placer un verre sous le robinet et de le poser sur le support, tel qu'une table, sur lequel le distributeur repose, puis d'actionner le robinet, par pression sur une partie dudit robinet 4. Au fur et à mesure de la vidange de la poche 3, le couvercle tend naturellement, c'est-à-dire par gravité, à s'abaisser, la poche disposée entre le fond du corps 5 et la face formant fond du couvercle occupant de moins en moins de place comme illustré aux figures 3 et 4. La distribution est poursuivie jusqu'à vidange maximale de la poche 3. Dans cette position de rapprochement du corps et du couvercle, l'utilisateur peut exercer une pression supplémentaire sur le couvercle en direction du corps pour presser de manière supplémentaire la poche. Dans cette position de fin de course de rapprochement, le décroché du corps ménage un espace à l'intérieur du couvercle pour une partie du robinet 4. Une fois la poche vide, il suffit de déboîter à nouveau le corps du couvercle pour retirer la poche et recycler l'emballage.

## Revendications

1. Distributeur (1) de produit liquide ou pâteux, ledit distributeur (1) comprenant un emballage (2) rigide à l'intérieur duquel est logée une poche (3) souple de stockage du produit à distribuer, ladite poche (3) étant munie d'un robinet (4), ledit distributeur (1) présentant au moins une configuration d'utilisation dans laquelle le robinet (4) fait au moins partiellement saillie de l'emballage (2), **caractérisé en ce que** l'emballage (2), qui se présente sous forme d'une boîte, comprend un corps (5) et un couvercle (6) emboîtables pour un montage à emboîtement coulissant dans le sens d'un rapprochement ou d'un écartement l'un de l'autre, **en ce que** le robinet (4) fait, en configuration d'utilisation, au moins partiellement saillie de l'emballage (2) à travers un orifice (7) ménagé dans le couvercle (6), **en ce que** le corps (5) est un corps creux tubulaire comprenant un fond (8) et une paroi (9) latérale périphérique pour délimiter une cavité (10) dite ouverte munie d'une ouverture (11), **en ce que** le corps (5) est un corps réversible présentant une première et une seconde positions d'insertion à emboîtement coulissant dans le couvercle (6), **en ce que**, dans la première position du corps (5), l'ouverture (11) de la cavité (10) orientée en direction de l'intérieur de l'emballage (2) est fermée par le couvercle (6), et **en ce que**, dans la seconde position du corps (5), l'ouverture (11) de la cavité (10) est orientée en direction de l'extérieur de l'emballage (2) pour être accessible depuis l'extérieur de l'emballage (2) et **en ce que**, dans la seconde position du corps (5), la poche (3) est disposée entre le fond (8) dudit corps (5) et le couvercle (6) aptes à presser la poche (3) à l'état entraîné en déplacement relatif à coulissement dans le sens d'un rapprochement l'un de l'autre.

2. Distributeur (1) de produit liquide ou pâteux selon la revendication 1, **caractérisé en ce que** ledit distributeur (1) présente au moins une configuration de stockage dans laquelle le robinet (4) est renfermé à l'intérieur de l'emballage (2).

3. Distributeur (1) de produit liquide ou pâteux selon la revendication 2, **caractérisé en ce que** le corps (5) est disposé dans la première position au moins dans la configuration de stockage.

4. Distributeur (1) de produit liquide ou pâteux selon l'une des revendications 1 à 3, **caractérisé en ce que** le corps (5) est disposé dans la seconde position au moins dans la configuration d'utilisation.

5. Distributeur (1) de produit liquide ou pâteux selon l'une des revendications 1 à 4, **caractérisé en ce que** l'emballage (2) est en carton.

6. Distributeur (1) de produit liquide ou pâteux selon l'une des revendications 1 à 5, **caractérisé en ce que** le couvercle (6) et le corps (5) forment, à l'état emboîté, en configuration d'utilisation de l'emballage (2), et en deuxième position du corps (5), un emballage présentoir avec le couvercle (6) disposé au-dessus dudit corps (5).

7. Distributeur (1) de produit liquide ou pâteux selon la revendication 6, **caractérisé en ce que** l'emballage présentoir affecte la forme d'une colonne.

8. Distributeur (1) de produit liquide ou pâteux selon l'une des revendications 1 à 7, **caractérisé en ce que** le corps (5) est muni, côté fond (8) dudit corps (5), d'un décroché (12) de la paroi (9) latérale de périphérie du corps (5) pour ménager un espace à l'intérieur duquel au moins une partie du robinet (4) est apte à prendre place en seconde position dudit corps (5) à l'état rapproché du corps (5) et du couvercle (6).

9. Distributeur (1) de produit liquide ou pâteux selon l'une des revendications 1 à 8, **caractérisé en ce que** le couvercle (6) est un élément tubulaire comprenant un conduit ouvert à l'une de ses extrémités pour un montage à emboîtement coulissant avec le corps (5) de l'emballage (2) et fermé à son extrémité opposée par une face formant fond (15), ladite face formant fond (15) étant une face mobile montée mobile entre une position fermée et une position ouverte, le conduit étant muni au niveau de son extrémité fermée par la face formant fond (15) d'une encoche formant l'orifice (7) ménagé dans le couvercle (6) à travers lequel le robinet (4) fait au moins partiellement saillie.

10. Distributeur (1) de produit liquide ou pâteux selon l'une des revendications 1 à 9, **caractérisé en ce qu'**il comprend un accumulateur de froid (14), tel qu'une plaque eutectique ou un bac à glace, ledit accumulateur de fond étant positionnable à l'intérieur de la cavité (10) du corps (5) de l'emballage (2) dans la seconde position du corps (5).

11. Procédé de distribution de produit liquide ou pâteux avec un distributeur (1) de produit liquide ou pâteux conforme à l'une des revendications 1 à 10, **caractérisé en ce que** le corps (5) étant initialement en première position, le procédé comprend, pour le passage du corps (5) de la première à la seconde position, une étape de déboîtement du corps (5) du couvercle (6), une étape de pivotement à 180° du corps (5) et une étape de ré-emboîtement du corps (5) à l'intérieur du couvercle (6) avant actionnement du robinet (4).

## Patentansprüche

1. Spender (1) für ein flüssiges oder pastöses Produkt, wobei der Spender (1) eine starre Verpackung (2) umfasst, in deren Innerem eine flexible Tasche (3) zur Speicherung des auszugebenden Produkts untergebracht ist, wobei die Tasche (3) mit einem Hahn (4) ausgestattet ist, wobei der Spender (1) mindestens einen Verwendungskonfiguration aufweist, in der der Hahn (4) mindestens teilweise aus der Verpackung vorspringt (2), **dadurch gekennzeichnet, dass** die Verpackung (2), die die Form einer Schachtel aufweist, einen Körper (5) und einen Deckel (6) umfasst, die für eine Montage durch gleitendes Ineinanderfügen in Richtung einer Annäherung und einer Beabstandung voneinander ineinandergefügt werden können, dadurch, dass der Hahn (4) in der Verwendungskonfiguration mindestens teilweise aus der Verpackung (2) durch ein Loch (7) vorspringt, das im Deckel (6) angebracht ist, dadurch, dass der Körper (5) ein rohrförmiger hohler Körper ist, umfassend einen Boden (8) und eine periphere seitliche Wand (9), um einen Hohlraum (10), bezeichnet als offener Hohlraum, der mit einer Öffnung (11) ausgestattet ist, zu begrenzen, dadurch, dass der Körper (5) ein reversibler Körper ist, der eine erste und eine zweite Position der Einführung durch gleitendes Ineinanderfügen in den Deckel (6) aufweist, dadurch, dass in der ersten Position des Körpers (5), die Öffnung (11) des Hohlraums (10), die in Richtung des Inneren der Verpackung (2) ausgerichtet ist, durch den Deckel (6) geschlossen ist, und dadurch, dass in der zweiten Position des Körpers (5) die Öffnung (11) des Hohlraums (10) in Richtung der Außenseite der Verpackung (2) ausgerichtet ist, um von der Außenseite der Verpackung (2) zugänglich zu sein, und dadurch, dass in der zweiten Position des Körpers (5) die Tasche (3) zwischen dem Boden (8) des Körpers (5) und dem Deckel (6) angeordnet ist, ausgelegt, um die Tasche (3) im versetzten Zustand in relativer gleitender Verschiebung in Richtung einer Annäherung aneinander zu drücken.

2. Spender (1) für ein flüssiges oder pastöses Produkt nach Anspruch 1, **dadurch gekennzeichnet, dass** der Spender (1) mindestens einen Speicherkonfiguration aufweist, in der der Hahn (4) im Inneren der Verpackung (2) enthalten ist.

3. Spender (1) für ein flüssiges oder pastöses Produkt nach Anspruch 2, **dadurch gekennzeichnet, dass** der Körper (5) mindestens in der Speicherkonfiguration in der ersten Position angeordnet ist.

4. Spender (1) für ein flüssiges oder pastöses Produkt nach einem der Ansprüche 1 bis 3, **dadurch gekennzeichnet, dass** der Körper (5) mindestens in der Verwendungsposition in der zweiten Position angeordnet ist.

5. Spender (1) für ein flüssiges oder pastöses Produkt nach einem der Ansprüche 1 bis 4, **dadurch gekennzeichnet, dass** die Verpackung (2) aus Karton ist.

6. Spender (1) für ein flüssiges oder pastöses Produkt nach einem der Ansprüche 1 bis 5, **dadurch gekennzeichnet, dass** der Deckel (6) und der Körper (5), im ineinandergefügten Zustand, in der Vewendungskonfiguration der Verpackung (2) und in der zweiten Position des Körpers (5) eine Schauverpackung mit dem Deckel (6) bilden, die über dem Körper (5) angeordnet ist.

7. Spender (1) für ein flüssiges oder pastöses Produkt nach Anspruch 6, **dadurch gekennzeichnet, dass** die Schauverpackung die Form einer Säule aufweist.

8. Spender (1) für ein flüssiges oder pastöses Produkt nach einem der Ansprüche 1 bis 7, **dadurch gekennzeichnet, dass** der Körper (5), auf der Bodenseite (8) des Körpers (5), mit einem Absatz (12) der seitlichen peripheren Wand (9) des Körpers (5) ausgestattet ist, um einen Raum anzubringen, in dessen Innerem mindestens ein Teil des Hahns (4) dazu in der Lage ist, in der zweiten Position des Körpers (5) im angenäherten Zustand des Körpers (5) und des Deckels (6) positioniert zu sein.

9. Spender (1) für ein flüssiges oder pastöses Produkt nach einem der Ansprüche 1 bis 8, **dadurch gekennzeichnet, dass** der Deckel (6) ein rohrförmiges Element ist, umfassend einen offenen Kanal an einem seiner Enden für eine Montage mit gleitendem Ineinanderfügen mit dem Körper (5) der Verpackung (2) und geschlossen an seinen gegenüberliegenden Ende durch eine Fläche, die den Boden (15) bildet, wobei die Fläche, die den Boden (15) bildet, eine bewegliche Fläche ist, die beweglich zwischen einer geschlossenen Position und einer offenen Position montiert ist, wobei der Kanal auf der Ebene seines Endes, das durch die Fläche, die den Boden (15) bildet, geschlossen ist, mit einer Kerbe ausgestattet ist, die die Öffnung (7) bildet, die im Deckel (6) angebracht ist, durch die der Hahn (4) mindestens teilweise vorspringt.

10. Spender (1) für ein flüssiges oder pastöses Produkt nach einem der Ansprüche 1 bis 9, **dadurch gekennzeichnet, dass** er einen Kühlakku (14) umfasst, wie z. B. eine eutektische Platte oder einen Eisbehälter, wobei der Kühlakku im Inneren des Hohlraums (10) des Körpers (5) der Verpackung (2) in der zweiten Position des Körpers (5) positioniert werden kann.

11. Verfahren zum Ausgeben eines flüssigen oder pastösen Produkts mit einem Spender (1) für ein flüssiges oder pastöses Produkt nach einem der Ansprüche 1 bis 10, **dadurch gekennzeichnet, dass**, wenn sich der Körper (5) anfänglich in der ersten Position befindet, das Verfahren für den Übergang des Körpers (5) von der ersten in die zweite Position einen Schritt des Auseinanderziehens des Körpers (5) vom Deckel (6) umfasst, einen Schritt des Schwenkens um 180° des Körpers (5) und einen Schritt des erneuten Ineinanderfügens des Körpers (5) in das Innere des Deckels (6) vor der Betätigung des Hahns (4).

## Claims

1. A dispenser (1) for a liquid or pasty product, said dispenser (1) comprising a rigid packaging (2) inside which is housed a flexible pouch (3) for storing the product to be dispensed, said pouch (3) being provided with a tap (4), said dispenser (1) having at least one usage configuration wherein the tap (4) protrudes at least partially from the packaging (2), **characterized in that** the packaging (2), which is in the form of a box, comprises a body (5) and a cover (6) that can be nested for a sliding interlocking assembly in the direction bringing them closer together or moving them apart from one another, **in that** the tap (4) projects, in the usage configuration, at least partially from the packaging (2) through an orifice (7) provided in the cover (6), **in that** the body (5) is a tubular hollow body comprising a bottom (8) and a peripheral side wall (9) to delimit a so-called open cavity (10) provided with an opening (11), **in that** the body (5) is a reversible body having a first and a second insertion position with sliding interlocking in the cover (6), **in that**, in the first position of the body (5), the opening (11) of the cavity (10) oriented toward the inside of the packaging (2) is closed by the cover (6), and **in that**, in the second position of the body (5), the opening (11) of the cavity (10) is oriented toward the outside of the packaging (2) to be accessible from the outside of the packaging (2) and **in that**, in the second position of the body (5), the pouch (3) is arranged between the bottom (8) of said body (5) and the cover (6) able to press the pouch (3) in the state driven in relative sliding movement so as to come closer to one another.

2. The dispenser (1) for a liquid or pasty product according to claim 1, **characterized in that** said dispenser (1) has at least one storage configuration wherein the tap (4) is enclosed inside the packaging (2).

3. The dispenser (1) for a liquid or pasty product according to claim 2, **characterized in that** the body (5) is arranged in the first position at least in the storage configuration.

4. The dispenser (1) for a liquid or pasty product according to one of claims 1 to 3, **characterized in that** the body (5) is arranged in the second position at least in the usage configuration.

5. The dispenser (1) for a liquid or pasty product according to one of claims 1 to 4, **characterized in that** the packaging (2) is made of cardboard.

6. The dispenser (1) for a liquid or pasty product according to one of claims 1 to 5, **characterized in that** the cover (6) and the body (5) form, in the nested state, in the usage configuration of the packaging (2), and in the second position of the body (5), a display packaging with the cover (6) arranged above said body (5).

7. The dispenser (1) for a liquid or pasty product according to claim 6, **characterized in that** the display packaging has the shape of a column.

8. The dispenser (1) for a liquid or pasty product according to one of claims 1 to 7, **characterized in that** the body (5) is provided, on the bottom side (8) of said body (5), with an inset (12) of the side wall (9) of the periphery of the body (5) to create a space inside which at least a part of the tap (4) is adapted to be placed in the second position of said body (5) in the close state of the body (5) and the cover (6).

9. The dispenser (1) for a liquid or pasty product according to one of claims 1 to 8, **characterized in that** the cover (6) is a tubular element comprising a duct open at one of its ends for mounting with sliding interlocking with the body (5) of the packaging (2) and closed at its opposite end by a bottom-forming face (15), said bottom-forming face (15) being a movable face mounted so as to move between a closed position and an open position, the duct being provided at its end closed by the bottom-forming face (15) with a notch forming the orifice (7) made in the cover (6) through which the tap (4) projects at least partially.

10. The dispenser (1) for a liquid or pasty product according to one of claims 1 to 9, **characterized in that** it comprises a cold accumulator (14), such as a eutectic plate or an ice tray, said bottom accumulator being able to be positioned inside the cavity (10) of the body (5) of the packaging (2) in the second position of the body (5).

11. A method for dispensing a liquid or pasty product with a dispenser (1) for a liquid or pasty product according to one of claims 1 to 10, **characterized in that** the body (5) initially being in the first position, the method comprises, for the passage of the body (5) from the first to the second position, a step of disengaging the body (5) from the cover (6), a step of pivoting the body (5) by 180°, and a step of re-fitting the body (5) inside the cover (6) before actuating the tap (4).
